# EUROPÄISCHE PATENTSCHRIFT

(11) **EP 1 070 787 B1**
(45) Veröffentlichungstag und Bekanntmachung des Hinweises auf die Patenterteilung: **08.09.2004**
(21) Anmeldenummer: 00890191.0
(22) Anmeldetag: 14.06.2000
(51) Int. Cl.: E01B 27/16

(54) **Stopfaggregat zum Unterstopfen von Schwellen eines Gleises**
Tamping machine for tamping ballast under the sleepers of a railway track
Machine de bourrage pour bourrage du ballast sous les traverses d'une voie ferrée

(30) Priorität: 23.07.1999 AT 128299
(43) Veröffentlichungstag der Anmeldung: 24.01.2001
(73) Patentinhaber: Franz Plasser Bahnbaumaschinen- Industriegesellschaft m.b.H., 1010 Wien (AT)
(72) Erfinder: Theurer, Josef, 1010 Wien (AT); Peitl, Friedrich, 4020 Linz (AT)

(56) Entgegenhaltungen:
- US-A- 4 090 451
- US-A- 5 706 734

## Beschreibung

Die Erfindung betrifft ein Stopfaggregat zum Unterstopfen von Schwellen eines Gleises, mit um parallel zueinander verlaufende, horizontale Schwenkachsen verschwenkbaren und in bezug auf diese in Gleisquerrichtung paarweise angeordneten Stopfpickeln, die auf zwei bezüglich einer normal zu den Schwenkachsen verlaufenden Längsrichtung hintereinander angeordneten und durch Antriebe unabhängig voneinander höhenverstellbaren Stopfwerkzeugträgern gelagert und jeweils über Beistellantriebe mit Vibrationsantrieben verbunden sind, wobei auf jedem Stopfwerkzeugträger ein bezüglich der genannten Längsrichtung endseitiges Paar von Stopfpickeln zum Eintauchen in ein endseitiges Schwellenfach sowie zwei zum Eintauchen in ein dem endseitigen Schwellenfach benachbartes Schwellenfach und zum Unterstopfen zweier benachbarter Schwellen vorgesehene, bezüglich der genannten Längsrichtung mit ihren Schwenkachsen voneinander distanzierte Paare von Zwillingsstopfpickeln gelagert sind.

Ein derartiges Stopfaggregat ist bereits aus der US 5,133,263 bekannt. Die beiden Stopfwerkzeugträger sind auf einem mit einer gleisverfahrbaren Maschine verbundenen Trägerrahmen befestigt und einzeln oder gemeinsam in den Bettungsschotter des Gleises absenkbar. Der gleichzeitige Einsatz beider Werkzeugträger dient zum Bearbeiten eines drei nebeneinander liegende Schwellen umfassenden Gleisbereiches in einem Arbeitsgang, wobei jeweils ein endseitiger Stopfpickel und einer der auf demselben Werkzeugträger angeordneten Zwillingsstopfpickel zusammen die erste bzw. die dritte Schwelle der Dreiergruppe unterstopfen. Die beiden anderen Zwillingsstopfpickel der beiden Werkzeugträger kooperieren bzw. werden zueinander verschwenkt, um die mittlere Schwelle zu stopfen. Zusätzlich ist es möglich, bei Bedarf (z.B. bei unregelmäßigem Schwellenabstand oder bei Gleishindernissen) nur einen der Stopfwerkzeugträger zu beaufschlagen und die Maschine somit als Einschwellenstopfmaschine einzusetzen.

In der DE-OS 24 26 841 ist ebenfalls ein Stopfaggregat mit zwei jeweils drei Stopfpickel aufweisenden Stopfwerkzeugträgern geoffenbart, die entweder gemeinsam zum Stopfen von drei Schwellen absenkbar sind oder auch einzeln eingesetzt werden können.

Die JP 54-45011 beschreibt eine Anordnung von drei Stopfwerkzeugträgern, die in Gleislängsrichtung hintereinander angeordnet und in ihrem Abstand zueinander einstellbar sind. Jeder der Stopfwerkzeugträger ist individuell absenkbar und mit Stopfpickeln zum Unterstopfen einer einzelnen Schwelle ausgestattet, wodurch es möglich ist, eine, zwei oder auch drei Schwellen pro Arbeitsgang zu bearbeiten.

Aus der US 4,094,250 ist eine Stopfmaschine bekannt, die zwei in Maschinenlängsrichtung hintereinander angeordnete und unabhängig voneinander höhenverstellbare Stopfwerkzeugträger aufweist. Auf jedem Träger sind zwei Paare von Zwillingsstopfpickeln montiert, die zum Eintauchen in zwei benachbarte Schwellenzwischenfächer vorgesehen sind und anhand von Beistellantrieben voneinander gespreizt werden. Beim gemeinsamen Absenken beider Stopfwerkzeugträger ist es dadurch möglich, drei nebeneinander liegende Schwellen ganz zu unterstopfen und gleichzeitig die beiden an die Dreiergruppe angrenzenden Schwellen jeweils halb, d.h. von nur einer Seite her, zu stopfen.

Die AT 303 793 schließlich zeigt das Unterstopfen von vier benachbarten Schwellen eines Gleises, ohne jedoch das Stopfaggregat in irgendeiner Weise im Detail darzulegen.

Es ist nun die Aufgabe der vorliegenden Erfindung, ein Stopfaggregat der genannten Art mit erhöhter Leistungsfähigkeit und erweiterten Einsatzmöglichkeiten zu schaffen.

Diese Aufgabe wird mit einem gattungsgemäßen Stopfaggregat dadurch gelöst, daß zwischen den beiden Stopfwerkzeugträgern ein weiterer, durch einen eigenen Antrieb unabhängig von diesen höhenverstellbarer, mittiger Stopfwerkzeugträger angeordnet ist, auf dem zwei zum Eintauchen in ein bezüglich der genannten Längsrichtung mittiges Schwellenfach vorgesehene und zum gleichzeitigen Unterstopfen zweier benachbarter Schwellen voneinander beistellbare Paare von Zwillingsstopfpickeln positioniert sind.

Mit einem derart ausgebildeten Stopfaggregat ist eine wesentliche Steigerung der Effizienz und der Stopfleistung der Maschine erreichbar, da bei gleichzeitigem Einsatz aller drei Stopfwerkzeugträger nun vier Schwellen auf einmal unterstopft werden können. Gegenüber der herkömmlichen Maschine bedeutet dies eine Leistungssteigerung um etwa ein Drittel. Damit einhergehend wirkt sich eine solche Vierfachstopfung auch günstig auf die gleichmäßige bzw. gleichbleibende Qualität des Arbeitsergebnisses aus, die bei einem Block von vier gleichzeitig bearbeiteten Schwellen zuverlässiger und besser zu gewährleisten ist. Zusätzlich zu dieser gesteigerten Wirtschaftlichkeit ergibt sich aus der erfindungsgemäßen Ausbildung aber auch eine erweiterte Vielfalt von Einsatzmöglichkeiten bezüglich der Anzahl der in einem Arbeitsdurchgang unterstopfbaren Schwellen. Diese kann nun zwischen einer, zwei oder vier Schwellen variieren und kann je nach den vorherrschenden Umständen, dem Schwellenabstand bzw. dem Vorhandensein von Gleishindernissen, bedarfsweise gewählt oder eingestellt werden. Sollte es gewünscht sein, kann auch ein nur jede zweite Schwelle umfassendes Stopfmuster angewendet werden oder nur die beiden Endschwellen einer Vierergruppe bearbeitet werden.

Weitere Vorteile gemäß der Erfindung ergeben sich aus den Unteransprüchen und aus der Zeichnung.

Die Erfindung wird im folgenden anhand eines in der Zeichnung dargestellten Ausführungsbeispieles näher erläutert.

Es zeigen:
Fig. 1 eine Seitenansicht eines erfindungsgemäß ausgebildeten Stopfaggregates, und
Fig. 2 bis 4 jeweils eine stark vereinfachte Seitenansicht des Stopfaggregates in verschiedenen Einsatzpositionen.

Ein in Fig. 1 ersichtliches Stopfaggregat 1 zum Unterstopfen von Schwellen 2 eines Gleises 3 ist über einen Tragrahmen 4 mit einer - nicht dargestellten - Stopfmaschine verbunden, die auf Schienen 5 des Gleises 3 in einer durch einen Pfeil 6 angedeuteten Längsrichtung verfahrbar ist. Dabei ist jeder Schiene 5 ein eigenes Stopfaggregat 1 zugeordnet, von dem der Einfachheit halber lediglich eines gezeigt ist.

Das Stopfaggregat 1 weist einen sich in der genannten Längsrichtung oberhalb der Schiene 5 erstreckenden Aggregatrahmen 7 auf, auf dem insgeamt drei Stopfwerkzeugträger 8, 9 und 10 bezüglich der Längsrichtung hintereinander angeordnet sind. Jeder Stopfwerkzeugträger 8-10 ist jeweils anhand von zwei in der Längsrichtung voneinander distanzierten vertikalen Führungssäulen 11 höhenverstellbar mit dem Aggregatrahmen 7 verbunden und mit einem eigenen Antrieb 12 zur voneinander unabhängigen vertikalen Verstellung ausgestattet. Weiters ist an jedem Stopfwerkzeugträger 8-10 ein als Exzenterwelle ausgebildeter Vibrationsantrieb 13 vorgesehen, der jeweils über Beistellantriebe 14 mit den oberen Enden von Stopfwerkzeugen 15 verbunden ist. Diese sind am jeweiligen Stopfwerkzeugträger 8-10 um parallel zueinander bzw. senkrecht zur Längsrichtung verlaufende, horizontale Schwenkachsen 16 verschwenkbar montiert und in ihrem unteren Endbereich jeweils mit in bezug auf die Schwenkachse 16, d.h. in Gleisquerrichtung, paarweise angeordneten und im folgenden näher beschriebenen Stopfpickeln ausgestattet.

Auf jedem der beiden bezüglich der Längsrichtung endseitig positionierten Stopfwerkzeugträger 8 und 10 ist ein endseitiges Paar von Stopfpickeln 17 gelagert, das zum Eintauchen in ein endseitiges Schwellenfach 20 vorgesehen ist, sowie zwei Paare von Zwillingsstopfpickeln 18, die zum Eintauchen in ein dem genannten endseitigen Schwellenfach 20 benachbartes Schwellenfach 21 vorgesehen sind. Die Zwillingsstopfpickel 18 sind dabei mit den ihnen zugeordneten Schwenkachsen 16 in Längsrichtung voneinander distanziert angeordnet und zum Unterstopfen zweier benachbarter Schwellen 2 voneinander beistellbar ausgebildet. Im Unterschied zu den beiden genannten Werkzeugträgern 8 und 10 ist der dritte, mittig zwischen diesen positionierte Werkzeugträger 9 lediglich mit zwei Paaren von Zwillingsstopfpickeln 19 versehen, die zum Eintauchen in ein mittiges Schwellenfach 22 vorgesehen sind und zum Unterstopfen zweier benachbarter Schwellen 2 anhand ihrer Beistellantriebe 14 voneinander beistellbar ausgebildet sind. Die Schwenkachsen 16 dieser beiden Paare von Zwillingsstopfpickeln 19 sind ebenfalls bezüglich der Längsrichtung voneinander distanziert.

Das Stopfaggregat 1 ist - bezüglich einer durch den mittigen Stopfwerkzeugträger 9 geführten, senkrecht zur Längsrichtung verlaufenden, vertikalen Symmetrieebene 23 - mit sämtlichen Stopfpickeln, Antrieben etc., also in allen wesentlichen Einzelheiten, spiegelsymmetrisch ausgebildet.

Bei dem in Fig. 2 dargestellten Beispiel eines Arbeitseinsatzes des Stopfaggregates 1 ist nur der eine endseitige Stopfwerkzeugträger 8 anhand des Antriebes 12 abgesenkt, während die beiden anderen Stopfwerkzeugträger 9 und 10 - etwa wegen eines (nicht dargestellten) Gleishindernisses - in ihrer Außerbetriebstellung verbleiben. In dieser Situation wird nur eine einzelne Schwelle 2 (schraffiert gezeigt) unterstopft, wobei das eine Paar von Zwillingsstopfpickeln 18 (in der Zeichnung rechts) des Stopfwerkzeugträgers 8 nicht zur Verschwenkung beaufschlagt wird, sondern in senkrechter Stellung verbleibt, bis der Stopfwerkzeugträger 8 wieder aus dem Schotterbett hochgezogen wird. Wenn sich das Hindernis nur im Bereich des mittigen Stofwerkzeugträgers 9 befindet, wäre es möglich, auch den anderen endseitigen Stopfwerkzeugträger 10 abzusenken und eine zweite Schwelle 2 zu unterstopfen - siehe strichpunktiert gezeigte Stellung der Stopfpickel.

Fig. 3 zeigt die Konfiguration der Stopfpickel beim Stopfen von zwei nebeneinanderliegenden Schwellen 2 anhand der gleichzeitig abgesenkten Stopfwerkzeugträger 8 und 9. Beim mittigen Stopfwerkzeugträger 9 bleibt dabei ein Paar der Zwillingsstopfpickel 19 außer Betrieb bzw. wird nicht beaufschlagt, während der dritte Stopfwerkzeugträger 10 zur Gänze in seiner hochgehobenen Ruhestellung verharrt.

In Fig. 4 ist schließlich der Volleinsatz des Stopfaggregates 1 dargestellt, bei dem alle drei Stopfwerkzeugträger 8, 9 und 10 abgesenkt sind und sämtliche Stopfpickel 17, 18 und 19 anhand ihrer Beistellantriebe 14 um ihre Schwenkachsen 16 verschwenkt bzw. beigestellt werden, um vier nebeneinanderliegende Schwellen 2 des Gleises 3 gleichzeitig zu unterstopfen.

## Patentansprüche

1. Stopfaggregat (1) zum Unterstopfen von Schwellen (2) eines Gleises (3), mit um parallel zueinander verlaufende, horizontale Schwenkachsen (16) verschwenkbaren und in bezug auf diese in Gleisquerrichtung paarweise angeordneten Stopfpickeln (17,18), die auf zwei bezüglich einer normal zu den Schwenkachsen (16) verlaufenden Längsrichtung hintereinander angeordneten und durch Antriebe (12) unabhängig voneinander höhenverstellbaren Stopfwerkzeugträgern (8,10) gelagert und jeweils über Beistellantriebe (14) mit Vibrationsantrieben (13) verbunden sind, wobei auf jedem Stopfwerkzeugträger (8,10) ein bezüglich der genannten Längsrichtung endseitiges Paar von Stopfpickeln (17) zum Eintauchen in ein endseitiges Schwellenfach (20) sowie zwei zum Eintauchen in ein dem endseitigen Schwellenfach (20) benachbartes Schwellenfach (21) und zum Unterstopfen zweier benachbarter Schwellen (2) vorgesehene, bezüglich der genannten Längsrichtung mit ihren Schwenkachsen (16) voneinander distanzierte Paare von Zwillingsstopfpickeln (18) gelagert sind, **dadurch gekennzeichnet, daß** zwischen den beiden Stopfwerkzeugträgern (8,10) ein weiterer, durch einen eigenen Antrieb (12) unabhängig von diesen höhenverstellbarer, mittiger Stopfwerkzeugträger (9) angeordnet ist, auf dem zwei zum Eintauchen in ein bezüglich der genannten Längsrichtung mittiges Schwellenfach (22) vorgesehene und zum gleichzeitigen Unterstopfen zweier benachbarter Schwellen (2) voneinander beistellbare Paare von Zwillingsstopfpickeln (19) positioniert sind.

2. Stopfaggregat nach Anspruch 1, **dadurch gekennzeichnet, daß** die Schwenkachsen (16) der beiden auf dem mittigen Stopfwerkzeugträger (9) angeordneten Paare von Zwillingsstopfpickeln (19) bezüglich der genannten Längsrichtung voneinander distanziert sind.

3. Stopfaggregat nach Anspruch 1 oder 2, **dadurch gekennzeichnet, daß** jeder Stopfwerkzeugträger (8,9,10) auf zwei eigenen, bezüglich der genannten Längsrichtung voneinander distanzierten vertikalen Führungssäulen (11) gelagert ist.

4. Stopfaggregat nach einem der Ansprüche 1 bis 3, **gekennzeichnet durch** eine spiegelsymmetrische Ausbildung in bezug auf eine **durch** den mittigen Stopfwerkzeugträger (9) führende, normal zur genannten Längsrichtung verlaufende vertikale Symmetrieebene (23).

## Claims

1. A tamping unit (1) for tamping sleepers (2) of a track (3), comprising tamping tines (17, 18) tiltable about horizontal pivot axes (16) extending parallel to one another and arranged in pairs with respect to the said pivot axes in the transverse direction of the track, which tamping tines are mounted on two tamping tool carriers (8, 10), arranged successively with respect to a longitudinal direction extending perpendicularly to the pivot axes (16) and vertically adjustable independently of one another by means of drives (12), and are respectively connected via squeeze drives (14) to vibration drives (13), there being mounted on each tamping tool carrier (8, 10) an end pair of tamping tines (17), with respect to the said longitudinal direction, for immersion in an end sleeper crib (20) and also two pairs of twin tamping tines (18), spaced apart from one another with their pivot axes (16) with respect to the said longitudinal direction, provided for immersion in a sleeper crib (21) adjacent to the end sleeper crib (20) and for tamping two adjacent sleepers (2), **characterised in that** there is arranged between the two tamping tool carriers (8, 10) a further, central tamping tool carrier (9), vertically adjustable independently of them by means of its own drive (12), on which are positioned two pairs of twin tamping tines (19) provided for immersion in a central sleeper crib (22), with respect to the said longitudinal direction, and squeezable apart for tamping two adjacent sleepers (2) simultaneously.

2. A tamping unit according to claim 1, **characterised in that** the pivot axes (16) of the two pairs of twin tamping tines (19) arranged on the central tamping tool carrier (9) are spaced apart from one another with respect to the said longitudinal direction.

3. A tamping unit according to claim 1 or 2, **characterised in that** each tamping tool carrier (8, 9, 10) is mounted on its own two vertical guide columns (11) spaced apart from one another with respect to the said longitudinal direction.

4. A tamping unit according to one of claims 1 to 3, **characterised by** a mirror-symmetrical design with respect to a vertical plane of symmetry (23) running through the central tamping tool carrier (9) and extending perpendicularly to the said longitudinal direction.

## Revendications

1. Groupe de bourrage (1) pour le bourrage de traverses (2) d'une voie ferrée (3) avec des pics de bourrage (17, 18) pouvant pivoter autour d'axes de pivotement horizontaux (16) s'étendant parallèlement les uns aux autres et disposés en paire par rapport à ceux-ci dans le sens transversal de la voie, lesquels pics de bourrage sont placés sur deux porte-outils de bourrage (8, 10) disposés l'un après l'autre par rapport à un sens longitudinal s'étendant perpendiculairement aux axes de pivotement (16) et réglables en hauteur indépendamment l'un de l'autre grâce à un dispositif d'entraînement (12) et sont chacun reliés via un dispositif d'entraînement de positionnement (14) à des dispositifs d'entraînement vibrants (13), où une paire de pics de bourrage (17) terminaux par rapport audit sens longitudinal servant à s'enfoncer dans une case entre traverses terminale (20) ainsi que deux paires pour s'enfoncer dans une case entre traverses (21) voisine de la case entre traverses terminale (20) et pour bourrer deux traverses voisines (2), équipées d'une paire de pics de bourrage jumelés (18) écartés l'un de l'autre par leurs axes de pivotement (16) par rapport audit sens longitudinal, sont placées sur chacun des porte-outils de bourrage (8, 10) **caractérisé en ce qu'**entre les deux porte-outils de bourrage (8, 10) est disposé un autre porte-outils de bourrage central (9) réglable en hauteur indépendamment des deux autres grâce à un dispositif d'entraînement propre (12), porte-outils sur lequel sont positionnées deux paires de pics de bourrage jumelés (19) conçues pour s'enfoncer dans une case entre traverses (22) centrale par rapport audit sens longitudinal et pouvant être placées à distance l'une de l'autre pour bourrer simultanément deux traverses (2) voisines.

2. Groupe de bourrage selon la revendication 1, **caractérisé en ce que** les axes de pivotement (16) des deux paires de pics de bourrage jumelés (19) disposées sur le porte-outils de bourrage central (9) sont écartés les uns des autres par rapport audit sens longitudinal.

3. Groupe de bourrage selon la revendication 1 ou 2, **caractérisé en ce que** chaque porte-outils de bourrage (8, 9, 10) repose sur deux colonnes de guidage verticales (11) propres écartées l'une de l'autre par rapport audit sens longitudinal.

4. Groupe de bourrage selon l'une quelconque des revendications 1 à 3, **caractérisé par** une disposition en symétrie spéculaire par rapport à un plan de symétrie (23) vertical traversant le porte-outils de bourrage central (9) et s'étendant perpendiculairement audit sens longitudinal.
